# EUROPÄISCHE PATENTSCHRIFT

(11) **EP 1 047 492 B1**
(45) Veröffentlichungstag und Bekanntmachung des Hinweises auf die Patenterteilung: **05.03.2003**
(21) Anmeldenummer: 98965628.5
(22) Anmeldetag: 12.10.1998
(51) Int. Cl.: B01F 15/00

(54) **MIKROMISCHER**
MICRO MIXER
MICRO-MELANGEUR

(30) Priorität: 22.10.1997 DE 19746581
(43) Veröffentlichungstag der Anmeldung: 02.11.2000
(73) Patentinhaber: MERCK PATENT GmbH, 64293 Darmstadt (DE)
(72) Erfinder: BEIRAU, Andreas, D-64291 Darmstadt (DE); SCHMELZ, Michael, D-65830 Kriftel (DE); SCHWARZ, Frank, D-60594 Frankfurt (DE); STOLD, Jöran, D-64331 Weiterstadt (DE)
(86) Internationale Anmeldenummer: EP9806461
(87) Internationale Veröffentlichungsnummer: WO99020381

(56) Entgegenhaltungen:
- EP-A- 0 107 631
- WO-A-98/25065
- DE-A- 19 611 270
- US-A- 4 394 263

## Beschreibung

Die Erfindung betrifft einen Mikromischer mit mindestens zwei in einer Trennebene aneinanderliegenden Gehäuseteilen, von denen mindestens ein Gehäuseoberteil Leitungsanschlüsse für in der Trennebene mündende Anschlußleitungen aufweist.

Mikromischer für flüssige, viskose oder gasförmige Phasen gewinnen in zunehmendem Maße an Bedeutung, wenn für chemische Reaktionen eine exakte Temperaturkontrolle und eine gute Durchmischung der Komponenten von entscheidender Bedeutung ist und zugleich eine zuverlässige, Prozeßkontrolle erforderlich ist und/oder die Sicherheit des Prozeßablaufs wichtig ist. Diese Forderungen lassen sich durch die Einschränkung auf geringe Massenströme einfacher gewährleisten.

Üblicherweise sind die die Mischstrecke und ggf. weitere Prozeßeinrichtungen sowie die erforderlichen Leitungskanäle bildenden Nuten in einer der beiden in der Trennebene aufeinanderliegenden Oberflächen ausgeführt, beispielsweise eingeätzt. Hierbei bereitet es Schwierigkeiten, die Zuleitungen und Ableitungen für die zu mischenden Komponenten bzw. das Gemisch an den Mikromischer anzuschließen. Innerhalb des Gehäuseoberteils sind die in der Trennebene mündenden Anschlußleitungen oftmals sehr dicht beieinander angeordnet. Sie müssen exakt positioniert sein, damit ein genauer Anschluß an die Kanäle in der Trennebene gewährleistet ist. Die Anschlußleitungen müssen in der der Trennebene zugekehrten Oberfläche des Gehäuseoberteils glattbündig ausgeführt sein, um die Dichtheit des Anschlusses und des Mischers zu gewährleisten. Außerdem sollen insbesondere auch in diesem Bereich Toträume vermieden werden. Zugleich muß aber die Möglichkeit geschaffen werden, an der Außenseite des Mikromischers Schraubanschlüsse für die einzelnen Leitungsanschlüsse vorzusehen. Diese Schraubanschlüsse beanspruchen verhältnismäßig viel Platz, insbesondere wenn man berücksichtigt, daß die Schraubanschlüsse die Verwendung von Werkzeug erfordern, wobei das Bedienungspersonal oftmals mit Schutzhandschuhen arbeiten muß. Wenn auf engstem Raum mehrere Anschlüsse vorgesehen werden müssen, ist es oftmals unmöglich, Verschraubungen zu verwenden. Dadurch wird das Wechseln von Anschlüssen sehr arbeits- und zeitaufwendig.

ln EP-A-0 107 631 wird ein Anschluß einer "Mikroleitung" zur Analyse eines kontinuierlichen Stroms beschrieben und in einer Figur dargestellt. In diesem Fall ist in die oberen Platte oder Deckplatte der Struktur eine Öffnung bzw. Leitung senkrecht zu dem Kanal geformt, der den zu analysierenden Flüssigkeitsstrom führt. Diese Öffnung ist von der Oberseite der Deckplatte bis etwa zur Mitte dieser Platte weiter als der sich anschließende Teil dieser Öffnung, der wiederum in einer halbkugelförmigen bis zum Kanal reichenden Erweiterung mündet. Die dadurch, von der Oberseite der Deckplatte gesehen, entstehende Schulter in der Leitung dient als Anstoßpunkt für den flexiblen Schlauch, der in diese Öffnung eingeführt und eingeklebt wird. Das andere Ende des Schlauches wird an eine Pumpe oder Flüssigkeitsquelle angeschlossen. Die Art des Anschlusses wird in diesem Dokument nicht beschrieben.

Aufgabe der Erfindung ist es daher, einen Mikromischer der eingangs genannten Gattung so auszubilden, daß die genannten Forderungen erfüllt werden und insbesondere eine einfache Handhabung ermöglicht wird.

Diese Aufgabe wird erfindungsgemäß dadurch gelöst, daß die Leitungsanschlüsse Kapillarröhrchen aufweisen, die jeweils mit ihrem einen Ende in eine Querbohrung im Gehäuseobertells bis zur Trennebene reichend dicht eingefügt sind und dass jedes Kapillarröhrchen an seinem anderen, freien Ende mit einer Auschlußverschraubung versehen ist.

Damit wird eine Möglichkeit geschaffen, mehrere Leitungsanschlüsse in enger räumlicher Anordnung in das Gehäuseoberteil einzuführen, ohne daß am Gehäuseoberteil selbst Anschlußverschraubungen oder ähnliche Anschlußelemente vorgesehen werden müßten. Insbesondere können die Kapillarröhrchen in ihren außerhalb des Gehäuseoberteils liegenden Abschnitten so geführt werden, wie dies für die Leitungsanschlüsse und die Handhabung zweckmäßig ist.

Jedes Kapillarröhrchen ist an seinem anderen, freien Ende mit einer Anschlußverschraubung versehen. Da die Kapillarröhrchen in beliebiger Weise gebogen werden können, steht für jede Anschlußverschraubung ausreichend Platz für die Handhabung von Werkzeug zur Verfügung. Zweckmäßigerweise sind die Kapillarröhrchen hierfür mit ihren freien Enden auseinandergebogen.

Das Einfügen der Kapillarröhrchen in die Querbohrungen kann in Abhängigkeit von den jeweils verwendeten Materialien durch Schweißen oder Löten erfolgen.

Gemäß der Erfindung ist vorgesehen, daß die Kapillarröhrchen bis zur Trennebene reichen. Dies ist fertigungstechnisch von Vorteil, weil die die Kapillarröhrchen aufnehmenden Querbohrungen des Gehäuseoberteils als durchgehende, zylindrische Bohrungen ausgeführt werden können und weil jegliche Toträume vermieden werden, weil der Leitungsquerschnitt der Kapillarröhrchen unbehindert und ohne jede Ausweitung bis in die Trennebene verläuft.

Zweckmäßigerweise ist die der Trennebene zugekehrte Oberfläche des Gehäuseoberteils im Austrittsbereich der Kapillarröhrchen nach dem Einfügen der Kapillarröhrchen geschliffen und poliert. Dadurch wird in einem einfachen Fertigungsablauf und mit hoher Genauigkeit eine Dichtheit des Anschlusses erreicht und eine Totraumbildung auch im Bereich der Trennfläche vermieden.

Nachfolgend wird ein Ausführungsbeispiel der Erfindung näher erläutert, das in der Zeichnung dargestellt ist. Es zeigt:
Fig. 1 einen Schnitt durch einen Mikromischer und
Fig. 2 einen vergrößerten Teilschnitt im Bereich eines angeschlossenen Kapillarröhrchens.

Der in der Zeichnung dargestellte Mikromischer zum Mischen von geringsten Massenströmen von flüssigen, viskosen oder gasförmigen Phasen weist ein im wesentlichen plattenförmiges Gehäuseoberteil 1 und ein ebenfalls im wesentlichen plattenförmiges Gehäuseunterteil 2 auf, die mit einander zugekehrten Oberflächen in einer Trennebene 3 dicht aneinanderliegen. Das Gehäuseoberteil 1 und das Gehäuseunterteil 2 werden durch eine (nicht gezeigte) Spanneinrichtung zusammengepreßt, beispielsweise durch am Umfang verteilte Schrauben oder einen die Gehäuseteile umgreifenden Spannring. Zur Zentrierung des Gehäuseoberteils 1 gegenüber dem Gehäuseunterteil 2 sind beispielsweise zwei Zentrierstifte 4 vorgesehen.

Bei dem dargestellten Ausführungsbeispiel ist die der Trennebene 3 zugekehrte Oberfläche 1a des Gehäuseoberteils 1 plan geschliffen und poliert. In der der Trennebene 3 zugekehrten Oberfläche 2a des Gehäuseunterteils 2, die ebenfalls plan geschliffen und poliert ist, sind Kanalnuten 5 eingeätzt, die beispielsweise eine Mischstrecke bilden.

Im Gehäuseoberteil 1 sind Querbohrungen 6 vorgesehen, die in der Trennebene 3 münden und senkrecht zu dieser vertaufen. In jede Querbohrung 6 ist das eine Ende eines Kapillarröhrchens 7 eingefügt, beispielsweise in einem Laserschweißverfahren eingeschweißt. In Abhängigkeit von der Art der verwendeten Materialien für die Kapillarröhrchen 7 und für das Gehäuseoberteil 1 können auch andere Fügeverfahren verwendet werden, beispielsweise das Einlöten oder Einkleben. Beim dargestellten Ausführungsbeispiele bestehen die Kapillarröhrchen 7 aus Metall.

An seinem anderen, freien Ende ist jedes Kapillarröhrchen 7 mit einer herkömmlichen Anschlußverschraubung 8 versehen, die es ermöglicht, die zur Zufuhr der zu mischenden Komponenten dienenden Leitungen 9 und die zur Abfuhr des Gemischs dienende Leitung 10 lösbar anzuschließen.

Wie man aus Fig. 1 erkennt, sind die freien Enden der Kapillarröhrchen 7 so nach außen auseinandergebogen, daß ausreichend Platz für die Handhabungen der Anschlußverschraubungen 8 zur Verfügung steht, so daß auch der Einsatz von Werkzeug und die Handhabung mit Schutzhandschuhen in einfacher Weise möglich ist. Damit wird der Einsatz von unterschiedlichen handelsüblichen Anschlußverschraubungen 8 ermöglicht, die ein einfaches An- und Abkoppeln des Mikromischers gestatten.

Wie man insbesondere aus Fig. 2 erkennt, erstreckt sich das Kapillarröhrchen 7 bis zur Trennfläche 3. Wie die gesamte Oberfläche 1a ist auch der Austrittsbereich des Kapillarröhrchens geschliffen und poliert. Das Kapillarröhrchen 7 mündet am Ende der jeweils anzuschließenden Kanalnut 5. Die genaue Positionierung ist durch die Zentrierung des Gehäuseoberteils 1 gegenüber dem Gehäuseunterteil 2 mittels der Zentrierstifte 4 auch nach dem Öffnen und erneuten Schließen des Mikromischers gewährleistet.

## Patentansprüche

1. Mikromischer mit mindestens zwei in einer Trennebene aneinanderliegenden Gehäuseteilen, von denen mindestens ein Gehäuseoberteil Leitungsanschlüsse für in derTrennebene mündende Anschlußleitungen aufweist, **dadurch gekennzeichnet, dass** die Leitungsanschlüsse Kapillarröhrchen (7) aufweisen, die jeweils mit ihrem einen Ende in eine Querbohrung (6) im Gehäuseoberteil (1) bis zur Trennebene (3) reichend dicht eingefügt sind und dass jedes Kapillarröhrchen (7) an seinem anderen, freien Ende mit einer Anschlußverschraubung (8) versehen ist.

2. Mikromischer gemäß Anspruch 1, **dadurch gekennzeichnet, dass** die Kapillarröhrchen (7) mit ihrem freien Enden auseinandergebogen sind.

3. Mikromischer gemäß Anspruch 1, **dadurch gekennzeichnet, dass** die Kapillarröhrchen (7) in die Querbohrungen (6) durch Schweißen oder Löten eingefügt sind.

4. Mikromischer gemäß Anspruch 1, **dadurch gekennzeichnet, dass** die der Trennebene (3) zugekehrte Oberfläche (1a) des Gehäuseoberteils (1) im Austrittsbereich der Kapillarröhchen (7) nach dem Einfügen der Kapillarröhrchen (7) geschliffen und poliert ist.

## Claims

1. Micromixer having at least two housing parts which bear against one another in a parting plane and of which at least a housing top part has line connections for connection lines which open out in the parting plane, **characterized in that** the line connections have capillary tubes (7), in each case one end of which is fitted tightly into a transverse hole (6)extending all the way to the parting plane (3), and **in that** each capillary tube (7) is provided with a screw connection (8) at its other, free end.

2. Micromixer according to Claim 1, **characterized in that** the capillary tubes (7) are bent apart at their free ends.

3. Micromixer according to Claim 1, **characterized in that** the capillary tubes (7) are secured in the transverse holes (6) by means of welding or soldering.

4. Micromixer according to Claim 1, **characterized in that** that surface (1a) of the housing top part (1) which faces towards the parting plane (3), in the outlet area of the capillary tubes (7), is ground and polished after the capillary tubes (7) have been fitted.

## Revendications

1. Micro-mélangeur avec au moins deux parties de boîtier mutuellement juxtaposées suivant un plan de séparation, dont au moins une partie supérieure de boîtier comporte des branchements pour des conduits de raccordement débouchant dans le plan de séparation, **caractérisé en ce que** les raccords de conduits comportent des tubes capillaires (7) qui sont respectueusement insérés suffisamment hermétiquement par l'une de leurs extrémités dans un alésage transversal (6) dans la partie supérieure du boîtier (1) jusqu'au plan de séparation (3) et **en ce que** chaque tube capillaire (7) est muni d'un filtrage de raccordement (8) à son autre extrémité libre.

2. Micro-mélangeur selon la revendication 1, **caractérisé en ce que** les tubes capillaires (7) sont recourbés dans le sens d'un écartement mutuel par leur extrémité libre.

3. Micro-mélangeur selon la revendication 1, **caractérisé en ce que** les tubes capillaires (7) sont insérés dans les alésages transversaux (6) par soudage ou brasage.

4. Micro-mélangeur selon la revendication 1, **caractérisé en ce que** la surface (1a) de la partie supérieure du boîtier (1) tournée vers plan de séparation (3) est meulée et polie dans la zone de sortie des tubes capillaires (7) après l'insertion des tubes capillaires (7).
